# FASCICULE DE BREVET EUROPEEN

(11) **EP 0 760 246 B1**
(45) Date de publication et mention de la délivrance du brevet: **16.05.2001**
(21) Numéro de dépôt: 96810504.9
(22) Date de dépôt: 29.07.1996
(51) Int. Cl.: A63C 9/00, A63C 9/08

(54) **Partie de fixation pour ski, talonnière ou butée**
Bindungsteil für Ski, Fersenhalter oder Vorderbacken
Part of a binding for ski, heel or front hold down element

(30) Priorité: 09.08.1995 FR 9509806
(43) Date de publication de la demande: 05.03.1997
(73) Titulaire: LOOK FIXATIONS S.A., 58000 Nevers (FR)
(72) Inventeur: Bucquet, Thierry, 58640 Varennes Vauzelles (FR)
(74) Mandataire: Meylan, Robert Maurice

(56) Documents cités:
- EP-A- 0 546 260
- FR-A- 2 437 226

## Description

La présente invention a pour objet une partie de fixation pour ski, talonnière ou butée avant, comprenant un corps monté coulissant sur un support fixé au ski et poussé en direction du milieu de la fixation par un ressort de poussée prenant appui contre une pièce d'appui immobilisée sur le support et destiné à maintenir, par sa compression, la chaussure pincée entre la butée avant et la talonnière, et comprenant des moyens de visualisation de l'état de compression du ressort de poussée.

Afin d'assurer un bon maintien de la chaussure entre la butée avant et la talonnière d'une fixation, la talonnière est montée généralement élastiquement sur son support au moyen d'un ressort de poussée, de telle sorte que lors du chaussage de la fixation, la chaussure, en appui contre la butée avant fixe, repousse en arrière la talonnière en comprimant le ressort de poussée. Le ressort de poussée ne doit être ni trop ni trop peu comprimé de manière à assurer un bon maintien de la chaussure tout en conservant une certaine élasticité à la fixation, élasticité nécessaire pour assurer un déclenchement latéral en cas de chute et pour absorber la variation de distance entre la talonnière et la butée avant de la fixation lors de la flexion du ski. Pour s'assurer que la talonnière est convenablement positionnée et que le ressort de poussée est correctement comprimé lors du chaussage, les talonnières comportent un repaire indiquant la position correcte de la butée du ressort de poussée. Certaines talonnières présentent simplement un index sur le côté du corps de la talonnière (FR 2 437 226). On connaît également une fixation de marque Tyrolia dont le corps présente une fenêtre latérale à travers laquelle on peut voir la position de la butée du ressort de poussée. Dans tous les cas et d'une manière générale, le repérage de la compression du ressort de poussée se fait sur le côté de la talonnière. Ces moyens de visualisation de la compression des ressorts de poussée sont destinés aux spécialistes, en particulier aux détaillants. L'utilisateur peut être toutefois amené à procéder lui-même à un réglage du ressort de poussée, par exemple lors d'un changement de pointure de chaussure. Cet utilisateur aura souvent de la peine à visualiser la compression du ressort de poussée. En outre, l'utilisateur, non averti des problèmes de réglage, risque de procéder à un réglage inadéquat s'il règle la position du ressort de poussée en position ouverte de la talonnière.

L'invention a pour but de faciliter la visualisation de l'état de compression du ressort de poussée et, dans le cas de la talonnière, d'empêcher un réglage inadéquat de cette compression.

La partie de fixation selon l'invention est définie par la partie caractérisante de la revendication 1.

On réalise ainsi un affichage de l'état de compression du ressort de poussée qui permet de s'assurer que le réglage de la position de la partie de fixation réglable relativement à l'autre partie de la fixation est tel qu'il garantit un déclenchement correct de la fixation.

Une fixation présentant certaines caractéristiques de l'invention est décrite dans le document EP-A-0 729 770 appartenant à l'état de la technique en vertu de l'article 54 (3) et (4) CBE.

En outre, dans le cas des talonnières munies d'un levier d'ouverture volontaire venant recouvrir la face supérieure du corps de la talonnière en position ouverte de la talonnière, comme c'est le cas le plus généralement, l'affichage de l'état de compression du ressort de poussée est masqué en position ouverte de la talonnière, de telle sorte qu'il constitue un moyen important de mettre en place la chaussure et de fermer la fixation pour effectuer ce réglage.

Dans le cas où l'affichage est disposé sur une face latérale du corps de la talonnière, le levier d'ouverture volontaire peut être muni d'une aile venant recouvrir l'affichage en position ouverte.

La fenêtre est de préférence prévue à côté de la fenêtre prévue pour l'affichage de la compression du ressort de déclenchement, les deux fenêtres étant ainsi réunies en une sorte de tableau d'affichage qui n'est visible qu'en position fermée de la talonnière. Le réglage de la compression du ressort de déclenchement ne doit en effet se faire, de préférence, qu'en position fermée de la talonnière, le ressort de déclenchement étant comprimé au maximum en position ouverte de la talonnière.

L'invention est bien entendu applicable aussi bien à un corps de fixation réglable pas à pas sur une glissière à crans, tel que décrit, par exemple, dans les brevets FR 2 451 756 et FR 2 614 545, qu'à un corps réglable en continu au moyen d'une vis, débrayable ou non, par exemple telle que décrite dans la demande de brevet EP 0 641 576.

Le dessin annexé représente, à titre d'exemple, une forme d'exécution de l'invention.

La figure 1 est une vue en coupe axiale verticale d'une talonnière en position fermée, mais en l'absence de chaussure.

La figure 2 est une vue en coupe selon II-II de la figure 1.

La figure 3 est une vue partielle en coupe selon III-III de la pièce 13, figure 2.

La figure 4 est une vue analogue à la figure 1 illustrant le processus de réglage de la position de la talonnière.

La figure 5 est une vue en coupe selon V-V de la figure 6.

La figure 6 est une vue de dessus de la talonnière représentée à la figure 5, sans le levier d'ouverture volontaire.

La figure 7 représente une variante d'exécution à affichage latéral.

La talonnière représentée à la figure 1 comprend un corps 1 monté sur une glissière 2 elle-même fixée sur un ski 3. Dans sa partie centrale, le corps 1 présente un logement 4 s'étendant axialement dans le corps et abritant, de manière connue, un ressort de déclenchement 5 comprimé entre un piston 6 et un écrou 7 déplaçable au moyen d'une vis de réglage 8. Le piston 6 fait partie d'un mécanisme de déclenchement représenté en traits fins et comprenant en particulier un levier d'ouverture volontaire 9 et une mâchoire 29 destinée à maintenir la chaussure par son talon.

Dans sa partie inférieure, le corps 1 présente une cavité 10 ouverte vers le bas dans laquelle sont montés deux ressorts de poussée 11, appelés aussi ressorts de recul, disposés côte à côte et travaillant en compression entre une paroi avant 12 de la cavité 10 et un coulisseau mobile 13 monté dans une rainure 14 limitée par deux parois transversales 15 et 16. Le coulisseau 13 s'appuie par une rampe 17, inclinée à environ 45°, contre une partie coudée 18 d'un verrou 19 constitué d'une plaque métallique découpée et coudée, munie d'au moins une dent de chaque côté, ces dents étant engagées dans l'un des crans prévu dans la glissière 2 sur les deux côtés intérieurs de cette glissière. Le ressort de poussée 11 sert ainsi également au maintien du verrou 19 en position verrouillée. Le verrou 19 se prolonge vers l'avant par une partie en T 20 engagée dans un logement 21 du corps 1.

Le coulisseau 13 présente deux tiges parallèles 22 et 23 engagées respectivement dans chacun des ressorts de poussée 11 et, sur le côté, un bras 24 s'étendant à travers la talonnière jusqu'à la paroi supérieure 25 du corps 1. Dans cette paroi 25 est découpée une étroite fenêtre 26 alignée longitudinalement sur l'extrémité du bras 24.

La figure 1 représente la talonnière en position fermée, mais en l'absence de chaussure. Dans cette position, aucune force extérieure n'agit sur la talonnière et le corps 1 de la talonnière est en butée contre l'extrémité en T 20 du verrou 19 sous l'effet du ressort de poussée 11. Le bras 24 est dans sa position la plus reculée relativement au corps 1 de la talonnière et il n'apparaît pas dans la fenêtre 26.

Pour procéder à l'ajustage de la position de la talonnière relativement à la butée avant de la fixation, on commence par positionner approximativement la talonnière en la déplaçant, si nécessaire, sur la glissière 2. A cet effet, on déverouille la talonnière en soulevant le verrou 19 par sa partie coudée 18 au moyen d'un tournevis 27 introduit dans le logement 10 à travers une ouverture 28 prévue à cet effet (figure 4). Il est dès lors possible de déplacer la talonnière sur sa glissière. Dès qu'on retire le tournevis 27, les ressorts de poussée 11 verrouillent à nouveau la talonnière sur la glissière 2.

On fixe ensuite la chaussure dans la fixation, comme représenté à la figure 5, la mâchoire ou agrippe-talon 29 de la fixation venant s'appuyer sur le talon 30 de la chaussure. Si la talonnière est correctement positionnée, elle est repoussée en arrière en comprimant les ressorts de poussée 11 de telle manière que le bras 24 apparaît dans la fenêtre 26. Pour un bon positionnement, le bord antérieur 24a de l'extrémité du bras 24 doit apparaître entre les deux extrémités de la fenêtre 26, entre deux index de repérage. Dans cette position, le ressort de poussée 11 sont comprimés de manière à maintenir la chaussure pincée entre la butée avant et la talonnière, tout en permettant à la talonnière de se déplacer élastiquement aussi bien vers l'avant que vers l'arrière.

En position ouverte de la talonnière, le levier d'ouverture volontaire 9 est rabattu sur le corps 1 de telle sorte qu'il recouvre la fenêtre 26. L'observation du bras 24 n'est donc pas possible dans cette position ouverte, ce qui est souhaitable puisqu'en position ouverte, ou sans chaussure, un réglage n'est pas significatif puisque le bras 24 est en arrière de la fenêtre 26.

La paroi supérieure 25 du corps 1 forme le fond d'une creusure 31 destinée à recevoir une plaquette transparente. Cette creusure présente une seconde fenêtre 32 s'étendant obliquement relativement à l'axe de la vis de réglage 8, cette fenêtre 32 étant destinée à l'affichage de la précompression du ressort de déclenchement 5. On obtient ainsi une sorte de tableau d'affichage où l'on peut lire simultanément et d'un seul coup d'oeil le réglage de la dureté du ressort de déclenchement et le bon réglage de la position de la talonnière.

La figure 7 représente une variante d'exécution de la talonnière décrite ci-dessus, variante dans laquelle l'affichage 50 de la dureté et du bon réglage de position est situé sur une face latérale du corps de la talonnière. Les fenêtres respectives sont désignées par 32' et 26'. Du côté de cette face latérale, le levier d'ouverture volontaire 9' présente une aile plus large 40 de manière à venir recouvrir l'affichage 50 en position ouverte.

Le bras 24 pourrait bien entendu présenter toute autre forme. Il pourrait en particulier être recourbé, voire même en forme d'arceau.

Au lieu d'être solidaire d'une pièce intermédiaire telle que le coulisseau 13, le bras indicateur de la compression du ressort de poussée pourraît être solidaire du verrou, en particulier dans le cas où le ressort de poussée s'appuie directement contre le verrou, par exemple dans le cas de fixations telles que décrites dans les brevets FR 2 368 974 et FR 2 451 756.

Le bras 24 pourrait être articulé par l'une de ses extrémités sur le coulisseau ou le verrou et en un point intermédiaire sur le corps de la talonnière de manière à obtenir à l'autre extrémité du bras soit une amplification du déplacement de la talonnière, de manière à augmenter la précision du réglage, soit une réduction du déplacement, de manière à permettre une plus grande amplitude de réglage.

L'extrémité du bras pourrait être munie d'un matériau souple s'appuyant contre une glace fermant la fenêtre de manière à éliminer la buée par son frottement.

En variante, le corps 1 pourrait présenter une large ouverture, sur le dessus ou sur le côté, fermée par une plaque en matière plastique transparente mais décorée de manière à ne laisser que des parties transparentes correspondant aux fenêtres 26 et 32.

## Revendications

1. Partie de fixation pour ski, talonnière ou butée avant, comprenant un corps (1) monté coulissant longitudinalement sur un support (2) fixé au ski et poussé en direction du milieu de la fixation par un ressort de poussée (11) prenant appui contre une pièce d'appui (19), immobilisée sur le support (2) et destiné à maintenir, par sa compression, la chaussure pincée entre la butée avant et la talonnière, et comprenant des moyens de visualisation de l'état de compression du ressort de poussée, caractérisée en ce que les moyens de visualisation de l'état de compression du ressort de poussée sont constitués d'un bras (24) lié cinématiquement à la pièce d'appui (19) et s'étendant vers le haut, à l'intérieur du corps (1) dans la zone du corps contenant le ressort de poussée, et d'une fenêtre (26) sur la face supérieure ou sur une face latérale dudit corps, fenêtre dans laquelle apparaît ledit bras.

2. Partie de fixation selon la revendication 1, dont le corps (1) présente, sur sa face supérieure (25) ou latérale un affichage (32) de la compression du ressort de déclenchement, caractérisée en ce que ladite fenêtre (26) est située à côté dudit affichage (32).

3. Partie de fixation selon la revendication 2, destinée à fixer le talon, comprenant un levier d'ouverture volontaire (9) recouvrant au moins la face supérieure dudit corps en position ouverte de la partie de fixation, caractérisée en ce que dans cette position ouverte, le levier d'ouverture volontaire masque l'affichage (32) et ladite fenêtre (26).

4. Partie de fixation selon la revendication 3, dans laquelle la pièce est un verrou d'appui (19) maintenant ledit corps en position sur ledit support (2) et comprenant une pièce intermédiaire (13) entre le ressort de poussée (11) et le verrou (19), caractérisée en ce que ledit bras (24) est solidaire de ladite pièce intermédiaire (13).

5. Partie de fixation selon l'une des revendications 1 à 4, caractérisée en ce que ledit bras est articulé sur la pièce d'appui (19), respectivement sur la pièce intermédiaire (13), par l'une de ses extrémités et articulé sur le corps (1) en un point intermédiaire de manière à amplifier ou à réduire le déplacement de l'extrémité libre dudit bras.

6. Partie de fixation selon l'une des revendications 1 à 5, caractérisée en ce que ladite fenêtre est fermée par une plaquette transparente et en ce que l'extrémité libre dudit bras est munie d'un matériau souple s'appuyant contre ladite plaquette transparente et venant frotter sur cette plaquette lors du déplacement du bras.

7. Partie de fixation selon l'une des revendications 1 à 6, caractérisée en ce que ledit corps (1) présente, du côté de l'affichage, une large ouverture fermée par une plaque en matière plastique transparente, mais munie d'un décor ne laissant qu'une zone transparente à ladite fenêtre et, le cas échéant, une seconde fenêtre pour l'affichage de la compression du ressort de déclenchement.

## Claims

1. Binding part for skis, heel-binding or toe-piece, comprising a fitted body (1) sliding along a support (2) fixed to the ski and pushing in the direction of the middle of the binding with the aid of a drive spring (11) supported against a mainstay (19) locked on the support (2) and intended to keep the boot, through its compression, cramped between the front toe-piece and the heel binding, and comprising display means of the compression of the drive spring, characterised by the fact that the display means comprises an arm (24) connected kinematically to the mainstay (19) and extending upwards inside the body (1), in the zone of the body which contains the drive spring and a window (26) on the upper side or lateral side of the afore-mentioned body in which the above-mentioned arm appears.

2. Binding part according to claim 1, where the body (1) has, on its upper (25) or lateral side, a display (32) of the compression-level of the release spring, characterised by the fact that the afore-mentioned window (26) is situated alongside the above-mentioned display (32).

3. Binding part according to claim 2, intended to maintain the heel, comprising a manual release lever (9) covering at least the upper side of the afore-mentioned body, with the binding part in the open position, characterised by the fact that, in this position, the manual release lever masks the display (32) and the afore-mentioned window (26).

4. Binding part according to claim 3, where the part is a support bolt (19) securing the afore-mentioned body in position on the above-mentioned support (2) and comprising an intermediate piece (13) between the drive spring (11) and the bolt (19), characterised by the fact that the afore-mentioned arm (24) is joined to the above-mentioned intermediate piece (13).

5. Binding part according to one of claims 1 to 4, characterised by the fact that the afore-mentioned arm is joined to a support part (19), respectively, on the intermediate piece (13), at one of its ends and joined to the body (1) at an intermediate point so as to extend or reduce the movement of the free end of the afore-mentioned arm.

6. Binding part according to one of claims 1 to 5, characterised by the fact that the afore-mentioned window is closed by a transparent platelet and where the free end of the afore-mentioned arm is fitted with a flexible material supported against the above-mentioned transparent platelet and rubbing against this platelet during the movement of the arm.

7. Binding part according to one of claims 1 to 6, characterised by the fact that the said body (1), on the display side, has a broad aperture closed using a transparent plastic plate but fitted with a decor leaving only a transparent area of the above-mentioned window and, where necessary, a second window for displaying the compression-level of the release spring.

## Patentansprüche

1. Bindungsteil für Schi, Fersenhalter oder Vorderbacken, mit einem längsverschiebbar auf einem am Schi befestigten Träger (2) montierten Körper (1), der in Richtung auf die Mitte der Bindung durch eine Druckfeder (11) gestossen wird, welche sich an einem auf dem Träger (2) verriegelten Abstützteil (19) abstützt und zu bestimmt ist, durch ihre Kompression den Schuh zwischen Vorderbacken und Fersenhalter eingeklemmt zu halten, und mit Mitteln, um den Kompressionszustand der Druckfeder sichtbar zu machen, dadurch gekennzeichnet, dass die Mittel zur Sichtbarmachung des Kompressionszustands der Druckfeder aus einem Arm (24), der kinematisch mit dem Abstützteil (19) verbunden ist und sich im Inneren des Körpers (1) in dem die Druckfeder enthaltenden Bereich des Körpers nach oben erstreckt, und aus einem Fenster (26) auf der Oberseite oder einer Seitenfläche des erwähnten Körpers bestehen, und dass der erwähnte Arm in diesem Fenster erscheint.

2. Bindungsteil nach Anspruch 1, dessen Körper (1) auf seiner Oberseite (25) oder Seitenfläche eine Anzeige (32) der Kompression der Auslösefeder aufweist, dadurch gekennzeichnet, dass sich das erwähnte Fenster (26) an der Seite der erwähnten Anzeige (32) befindet.

3. Bindungsteil nach Anspruch 2, der dazu bestimmt ist, die Ferse zu befestigen, mit einem Hebel (9) zum freiwilligen Öffnen, welcher wenigstens die Oberseite des erwähnten Körpers in offener Stellung des Bindungsteils überdeckt, dadurch gekennzeichnet, dass in dieser offenen Stellung der Hebel zum freiwilligen Öffnen die Sichtanzeige (32) und das erwähnte Fenster (26) abdeckt.

4. Bindungsteil nach Anspruch 3, bei welchem das Abstützteil ein Abstützriegel (19) ist, der den erwähnten Körper auf dem Träger (2) in Stellung hält, und mit einem Zwischenstück (13) zwischen der Druckfeder (11) und dem Riegel (19), dadurch gekennzeichnet, dass der erwähnte Arm (24) fest am erwähnten Zwischenstück (13) angebracht ist.

5. Bindungsteil nach einem der Ansprüche 1 bis 4, dadurch gekennzeichnet, dass der erwähnte Arm mit einem seiner Enden auf dem Abstützteil (19) bzw. dem Zwischenstück (13) angelenkt ist und auf dem Körper (1) an einem Zwischenpunkt derart gelenkig gelagert ist, dass die Verschiebung des freien Endes des erwähnten Arms vergrössert oder verkleinert wird.

6. Bindungsteil nach einem der Ansprüche 1 bis 5, dadurch gekennzeichnet, dass das erwähnte Fenster durch ein transparentes Plättchen verschlossen ist und dass das freie Ende des erwähnten Hebels mit einem nachgiebigen Material versehen ist, welches sich an das erwähnte transparente Plättchen anlegt und bei der Verschiebung des Hebels auf diesem Plättchen reibt.

7. Bindungsteil nach einem der Ansprüche 1 bis 6, dadurch gekennzeichnet, dass der erwähnte Körper (1) auf der Seite der Anzeige eine grosse Öffnung hat, die durch eine Platte aus transparentem Kunststoff verschlossen, jedoch mit einer Verzierung versehen ist, welche nur einen transparenten Bereich für das erwähnte Fenster und gegebenenfalls ein zweites Fenster zur Anzeige der Kompression der Auslösefeder lässt.
